# EUROPÄISCHE PATENTSCHRIFT

(11) **EP 3 587 643 B1**
(45) Veröffentlichungstag und Bekanntmachung des Hinweises auf die Patenterteilung: **02.12.2020**
(21) Anmeldenummer: 19180832.8
(22) Anmeldetag: 18.06.2019
(51) Int. Cl.: D04B 15/48

(54) **FADENLIEFERGERÄT UND SYSTEM MIT EINEM FADENLIEFERGERÄT**
THREAD DELIVERY DEVICE AND SYSTEM WITH SUCH A DEVICE
FOURNISSEUR DE FIL ET SYSTÈME DOTÉ D'UN FOURNISSEUR DE FIL

(30) Priorität: 28.06.2018 DE 102018115631
(43) Veröffentlichungstag der Anmeldung: 01.01.2020
(73) Patentinhaber: Memminger-IRO GmbH, 72280 Dornstetten (DE)
(72) Erfinder: Kaufmann, Richard, 72250 Freudenstadt (DE); Dörr, Stefan, 72280 Dornstetten (DE); Huss, Rolf, 72290 Lossburg (DE)
(74) Vertreter: Frese Patent PartGmbB

(56) Entgegenhaltungen:
- EP-A1- 0 829 442
- DE-U1- 8 523 140

## Beschreibung

Die Erfindung betrifft ein Fadenliefergerät und ein System mit einem Fadenliefergerät zur Lieferung eines Fadens zu einer Textilmaschine.

Das Fadenliefergerät ist mit einem Gehäuse und mit einer Speichervorrichtung versehen, wobei der Faden von der Speichervorrichtung durch die Textilmaschine abgezogen wird. Ein derartiges Fadenliefergerät wird auch Speicher-Fadenliefergerät genannt.

Die EP 0 829 442 B1 beschreibt eine Schussfadenliefervorrichtung, die eine feste Basis und eine feste Trommel aufweist. Ein hohler Windmühlenarm, der von einer hohlen Antriebswelle angetrieben wird, wickelt eine Vielzahl von Fadenwindungen auf die Trommel. Der Trommel ist ein Bewegungssystem zugeordnet, das dafür geeignet ist, die aufgewickelten Windungen von der Basis gegen das freie Ende der Trommel zu verschieben. Die Windungen werden um einen Teilungsabstand beabstandet gehalten.

Das Bewegungssystem wird von einem Satz von Bewegungsstäben gebildet. Die Bewegungsstäbe stehen teilweise und zyklisch von entsprechenden Schlitzen in der zylindrischen Oberfläche der Trommel vor. Die Bewegungsstäbe sind über jeweilige Speichen mit einer zentralen Nabe verbunden, um im Wesentlichen eine trommelartige Struktur zu bilden. Die Nabe ist, unter Zwischensetzung eines Wälzlagers, mit einer Buchse gekoppelt. Die Buchse ist auf einem exzentrischen Abschnitt auf der Antriebswelle aufgepasst. Die Achse der Buchse bildet bezüglich der exzentrischen Achse einen konstanten Neigungswinkel.

Die Achse der Buchse schneidet die Achse der Antriebswelle in einem Punkt, der dem freien Ende der Trommel benachbart ist. Der Teilungsabstand ist für beide Rotationsrichtungen identisch oder unterscheidet sich um einen sehr kleinen Betrag.

In der EP 0 968 949 B1 ist eine Schussfadenliefervorrichtung beschrieben, die eine schiefe Buchse mit einem ersten und einem zweiten Buchsenkörper aufweist. Der erste, halbzylindrische Buchsenkörper ist mit der Antriebswelle verbunden, um den exzentrischen Abschnitt der Welle zu begrenzen. Der zweite hohle Buchsenkörper ist auf diesem exzentrischen Abschnitt angeordnet und hat eine zur Achse der Welle geneigte Außenfläche.

Ein Schussfadenspeicher, bei der eine rotierende Haspel einen Vorrat an Fadenwindungen auf eine stationär gehaltene Trommel windet, ist aus der EP 0 164 033 B1 bekannt. Mittel zum Bewegen der Windungen umfassen einem Satz von Stäben, die an einer Drehung bezüglich der Trommel gehindert sind, jedoch teilweise und variabel über die Peripherie der Trommel vorragen. Die Mittel werden durch die Motorwelle bewegt, auf der sie mittels einer Schrägbuchse und einem Rotationslager angeordnet sind. Die Schrägbuchse ist durch zwei Hohlkörper gebildet, von denen einer bezüglich des anderen für die zweite Drehrichtung in eine um 180° gedrehte Position bewegbar ist.

Gegenstand der EP 0 244 511 B1 ist ein Speicher für Schussfadenliefervorrichtungen mit einer Trommel, auf deren Außenfläche Wicklungen des Schussfadens mittels einer durch die Motorwelle betätigten Anordnung positioniert werden. Die Trommel ist mit einer Reihe von länglichen Öffnungen versehen, in denen Stäbe angeordnet sind. Die Stäbe sind an einer Halterung befestigt, die über ein Lager auf einer exzentrischen Hülse montiert ist. Die Hülse ist auf einem schwimmenden Gelenk auf der Motorwelle montiert. Die Neigung der Hülse zur Achse der Motorwelle ist festsetzbar.

Eine Gelenkanordnung, in der die Lager der Zylinderfläche einer derartigen Hülse nach beiden Seiten aus einer zur Antriebswellenachse Neutrallage verstellbar ist, ist in der EP 0 424 424 B1 beschrieben.

In der EP 0 643 004 B1 ist eine Buchse beschrieben, die gedreht und in Bezug auf eine Antriebswelle unter einem Winkel angeordnet werden kann.

Aus der EP 1 796 994 B1 ist eine Fadenliefervorrichtung mit einem Gehäuse für Strickmaschinen bekannt. Das Gehäuse stützt eine Antriebswelle drehbar ab und trägt einen stationären Speicherkörper. Der Speicherkörper weist einen Abstützungs-Stabkäfig und einen Separations-Stabkäfig in dessen Inneren auf. Der Separations-Stabkäfig besitzt eine Achse, die relativ zu der Achse der Antriebswelle schräggestellt und exzentrisch ist. Er ist auf einer Lagerstruktur drehbar abgestützt, die eine Zylinderfläche umfasst, die integral an einem freien Ende der Antriebswelle ausgebildet ist. Die beschriebene Anordnung ermöglicht schmale Speicherkörper, die zum Beispiel in einer großen Anzahl an einer Rundstrickmaschine einsetzbar sind.

Die DE 85 23 140 U1 beschreibt eine Fadenliefervorrichtung mit einem Drehkörper, der auf seiner Mantelfläche Gewinderillen in Form eines durchlaufenden Schraubenganges aufweist.

Ein schmaler Speicherkörper, auf dem die Fadenwindungen separiert angeordnet sind, kann nur eine begrenzte Garnlänge aufnehmen. Die benötigte Garnmenge kann je nach Produkt, das auf einer Strickmaschine hergestellt wird, stark variieren.

Die Aufgabe der Erfindung ist es, ein Fadenliefergerät zu entwickeln, das bei einem schmalen Speicherkörper eine größere Garnmenge aufnehmen kann. Aufgabe ist es weiterhin, ein System mit einem Fadenliefergerät zu entwickel, bei dem das Fadenliefergerät durch einfache Maßnahmen umrüstbar ist.

Die Aufgabe ist durch im Folgenden beschriebene Merkmale eines Fadenliefergerät und eines Systems mit dem Fadenliefergerät gelöst.

Ein erfindungsgemäßes Fadenliefergerät zur Lieferung eines Fadens zu einer Textilmaschine ist mit einem Gehäuse und mit einer Speichervorrichtung, von der der Faden durch die Textilmaschine abgezogen wird, versehen. Das Fadenliefergerät weist ein Aufwickelelement zum Aufwickeln des Fadens auf die Speichervorrichtung und eine antreibbare Welle mit einer Achse zum Antreiben des Aufwickelelementes auf. Das Fadenliefergerät umfasst eine Magnetanordnung zum Festsetzen der Speichervorrichtung am Gehäuse. Die Speichervorrichtung weist einen Speicherkörper und einen Taumelkörper auf.

Der Taumelkörper bildet zusammen mit einer Taumellagereinheit eine Taumeleinheit des Fadenliefergerätes. Der Taumelkörper weist eine Buchse und mit der Buchse verbundene Förderelemente auf. Die Taumellagereinheit umfasst eine auf der Welle angeordnete Lagerbuchse mit einem Taumelabschnitt mit einer schrägzylindrischen Mantelfläche, deren Achse schräg zu der Achse der Welle verläuft, und mindestens ein auf der Lagerbuchse angeordnetes Lager zur Lagerung der Buchse.

Die Taumeleinheit ist dazu ausgebildet, in einem Separationsabschnitt auf dem Speicherkörper aufgewickelte Garnwindungen mit Abstand zu fördern. Dabei sind die Förderelemente durch die Taumellagereinheit zyklisch durch längliche Öffnungen des Speicherkörpers über eine Hüllfläche des Speicherkörpers hinaus bewegbar. Durch die Förderelemente werden die Garnwindungen mit Abstand zueinander in Richtung eines Abzugsendes des Speicherkörpers gefördert.

Die Hüllfläche des Speicherkörpers hat durch die Öffnungen einen polygonalen Umfang.

Das Abzugsende des Speicherkörpers ist der äußere Rand des Speicherkörpers über den der Faden zur Textilmaschine hin abgezogen wird.

Der auf der Taumellagereinheit gelagerte Taumelkörper führt bei Drehung der Welle eine Taumelbewegung aus, bei der sich die Förderelemente im Separationsabschnitt zyklisch über die Hüllfläche des Speicherkörpers hinaus und zurück bewegt werden. Dabei werden die auf dem Speicherkörper der Speichervorrichtung aufgewickelten Garnwindungen abgehoben und mit einem bestimmten Abstand zueinander abgelegt. Diese Taumelbewegung des Taumelkörpers führt zu einer Separation der Garnwindungen.

Die Taumeleinheit ist dazu ausgebildet, in einem Sammelabschnitt, der sich an den Separationsabschnitt anschließt und oberhalb einer Abzugshöhe des Speicherkörpers angeordnet ist, die auf dem Speicherkörper aufgewickelten Garnwindungen ohne Abstand zueinander in Richtung des Abzugsendes des Speicherkörpers zu schieben. Die Abzugshöhe ist die Höhe im Verlauf des Speicherkörpers, aus der der Faden von dem Speicherkörper abgezogen wird. Die Abzugshöhe ist oberhalb des Abzugsendes des Speicherkörpers angeordnet. Sie kann, z. B. je nach Qualität des Fadens, variieren.

Im Bereich des Sammelabschnittes findet im Wesentlichen keine Separation statt. Stattdessen werden die auf dem Speicherkörper aufgewickelten, vom Separationsabschnitt kommenden Garnwindungen aneinander, d. h. mit Berührung nebeneinander geschoben. Dabei werden die Garnwindungen durch vorherige Garnwindungen weiter geschoben.

In einer Ausführungsform, bei der das Fadenliefergerät einen Füllstandsensor aufweist, ist die Abzugshöhe, die den Sammelabschnitt zum Abzugsende des Speicherkörpers begrenzt, auf Höhe einer Messebene des Füllstandsensors.

In einem Beispiel ist ein Füllstandsensor als ein federndes Element ausgebildet, das im unteren Bereich des Speicherkörpers an dem Speicherkörper angeordnet ist. Es wird ausgelöst, wenn eine bestimmte Fadenmenge auf dem Füllstandsensor angeordnet ist. Als Messebene ist beispielsweise die Ebene senkrecht zur Achse der Welle auf Höhe der letzten Fadenwindung, definiert, bevor der Füllstandsensor auslöst.

In einem anderen Beispiel ist der Füllstandsensor als ein optischer Sensor ausgebildet. Als Messebene ist beispielsweise die Ebene senkrecht zur Achse der Welle definiert, die der optische Sensor erfasst.

In einer Ausführungsform erstreckt sich der Sammelabschnitt über eine Höhe des Speicherkörpers von 2 mm bis 10 mm. In einer Ausführungsform erstreckt sich der Sammelabschnitt über eine Höhe des Speicherkörpers von 3 mm bis 7 mm.

Die Länge des Sammelabschnittes ist so gewählt, dass 10 bis 50 Garnwindungen im Sammelabschnitt aneinander liegen. D. h. die Länge des Sammelabschnittes S2 entspricht einer Strecke von 10 bis 50 aneinanderliegenden Garnwindungen. Insbesondere entspricht die Länge des Sammelabschnittes 15 bis 40 aneinanderliegenden Garnwindungen.

In einer Ausführungsform weist die Taumeleinheit eine Lagerbuchse auf, wobei eine Achse der schrägzylindrischen Mantelfläche des Taumelabschnittes der Lagerbuchse die Achse der Welle in einem Punkt schneidet, der sich im Bereich des Abzugsendes, d. h. auf oder unterhalb der Abzugshöhe, des Speicherkörpers befindet.

In einer Alternative sind die Förderelemente entlang des Sammelabschnittes im Wesentlichen innerhalb der Hüllfläche des Speicherkörpers angeordnet. In einer Ausführungsform, in der sich die Förderelemente entlang des Sammelabschnittes erstrecken, sind die Förderelemente entlang des Sammelabschnittes nach innen abgeschrägt. In einer Ausführungsform, in der sich die Förderelemente entlang des Sammelabschnittes erstrecken, sind die Förderelemente bis zur Hüllfläche des Speicherkörpers bewegbar angeordnet. D. h. die Förderelemente berühren im Bereich des Sammelabschnittes während der Taumelbewegung kurz die Garnwindungen. Dabei werden die Garnwindungen leicht angehoben. Dies stellt das Verschieben der nebeneinander liegenden Garnwindungen ohne Überlagerungen im Sammelabschnitt sicher.

In einer weiteren Alternative erstrecken sich die Förderelemente im Wesentlichen entlang des Separationsabschnittes.

In einer Ausführungsform weist die Taumeleinheit eine Lagerbuchse auf, wobei die Achse der zylindrischen Mantelfläche des Taumelabschnittes der Lagerbuchse die Achse der Welle in einem Punkt schneidet, der sich im Bereich eines Übergangs zwischen dem Separationsabschnitt und dem Sammelabschnitt befindet.

Ein System weist ein Fadenliefergerät und eine Austauscheinheit auf.

Die Taumeleinheit oder Elemente der Taumeleinheit der Austauscheinheit sind für einen Separationsbereich ausgebildet, der sich bis zur Abzugshöhe erstreckt. Der Separationsbereich der Austauscheinheit erstreckt sich über den Separationsabschnitt und den Sammelabschnitt des Fadenliefergerätes. Ein Sammelabschnitt ist bei Verwendung dieser Austauscheinheit nicht vorgesehen.

In einer Ausführungsform, bei der das Fadenliefergerät Förderelemente aufweist, die entlang des Sammelabschnittes im Wesentlichen innerhalb der Hüllfläche des Speicherkörpers angeordnet sind oder sich nur entlang des Separationsabschnittes erstrecken, weist die Austauscheinheit Förderelemente auf. Die Förderelemente der Austauscheinheit erstrecken sich entlang des Separationsbereiches. Sie sind im Separationsbereich durch die Öffnungen über die Hüllfläche des Speicherkörpers hinaus bewegbar. In einer Ausführungsform umfasst die Austauscheinheit die Förderelemente. In einer Ausführungsform umfasst die Austauscheinheit einen Taumelkörper mit den Förderelementen.

In einer Ausführungsform, bei der das Fadenliefergerät eine Lagerbuchse aufweist, wobei die Achse der schrägzylindrischen Mantelfläche des Taumelabschnittes sich mit der Achse der Welle in einem Punkt schneidet, der sich an einem Übergang zwischen dem Separationsabschnitt und dem Sammelabschnitt befindet, umfasst die Austauscheinheit eine andere Lagerbuchse.

In einer Alternative weist die Austauscheinheit eine Lagerbuchse auf, deren schrägzylindrische Mantelfläche des Taumelabschnittes die Achse in einem Punkt schneidet, der sich oberhalb der Abzugshöhe befindet. Dabei ist z. B. die Schrägstellung, d. h. der Winkel zwischen der Achse der schrägzylindrischen Mantelfläche und der Achse der Welle, unterschiedlich zu dem entsprechenden des Fadenliefergerätes.

In einer weiteren Alternative ist die Lage des Schnittpunktes verändert.

In einem Beispiel weist die Lagerbuchse der Austauscheinheit eine Achse der schrägzylindrischen Mantelfläche des Taumelabschnittes auf, die die Achse der Welle in einem Punkt schneidet, der sich auf oder unterhalb der Abzugshöhe des Speicherkörpers befindet.

In einer Ausführungsform umfasst die Austauscheinheit nur die Lagerbuchse.

In einer Ausführungsform umfasst die Austauscheinheit eine Taumellagereinheit mit der Lagerbuchse.

Ein erfindungsgemäßes Fadenliefergerät ist zur Lieferung eines Fadens zu einer Strickmaschine ausgebildet. Die Strickmaschine ist eine Rundstrickmaschine oder eine Flachstrickmaschine oder eine Wirkmaschine oder eine ähnliche Maschine. Ein erfindungsgemäßes Fadenliefergerät ist alternativ zur Lieferung eines Schussfadens zu einer Webmaschine ausgebildet.

Die Erfindung wird anhand in den Zeichnungen schematisch dargestellter Beispiele weiter erläutert. Es zeigen:
Fig. 1 eine schematische Darstellung eines erfindungsgemäßen Fadenliefergerätes eines ersten Beispiels anhand einer Seitenansicht;
Fig. 2 einen Schnitt im Wesentlichen durch das Aufwickelelement und die Speichervorrichtung des Fadenliefergerätes der Figur 1 parallel zur Achse der Welle;
Fig. 3 eine schematische Darstellung einer Speichervorrichtung des Fadenliefergerätes mit Garnwindungen, eine schematische Darstellung eines Ausschnittes eines Schnittes durch das die Speichervorrichtung senkrecht zur Achse der Welle, wobei der Ausschnitt ein in einer Öffnung eines Speicherkörpers angeordnetes Förderelement zeigt und schematische Darstellungen der Bewegung des Förderelementes an zwei verschiedenen Positionen im Bereich eines Separationsabschnittes;
Fig. 4 eine schematische Darstellung eines Schnittes durch das Förderelement parallel zur Achse der Welle und eine schematische Darstellungen der Bewegung des Förderelementes im Bereich eines Sammelabschnittes, und zwar eine auf die Ebene projizierte Bewegung des Kontaktpunktes zwischen Förderelement und Faden;
Fig. 5 eine schematische Darstellung eines Schnittes durch ein Förderelement eines Fadenliefergerätes einer Alternative des ersten Beispiels, wobei der Schnitt parallel zur Achse der Welle verläuft;
Fig. 6 eine schematische Darstellung einer nicht erfindungsgemäßen Speichervorrichtung mit Garnwindungen des Fadenliefergerätes eines Systems mit dem Fadenliefergerät des ersten Beispiels und mit einer Austauscheinheit, wobei bei der dargestellten Speichervorrichtung die Förderelemente durch Förderelemente der Austauscheinheit ausgetauscht sind, und schematische Darstellungen der Bewegung eines Förderelementes an drei Positionen im Bereich eines Separationsbereiches;
Fig. 7 eine schematische Darstellung eines Schnittes durch das Förderelement der Austauscheinheit des Systems mit dem Fadenliefergerät des ersten Beispiels, wobei der Schnitt parallel zur Achse der Welle verläuft;
Fig. 8 eine schematische Darstellung einer Speichervorrichtung eines Fadenliefergerätes eines zweiten Beispiels mit Garnwindungen und schematische Darstellungen der Bewegung eines Förderelementes an einer Position im Bereich eines Separationsabschnittes und an einer Position am Übergang vom Separationsabschnitt zum Sammelabschnitt;
Fig. 9 eine schematische Darstellung eines Schnittes durch eine Taumeleinheit mit einer Lagerbuchse des Fadenliefergerätes des zweiten Beispiels, wobei der Schnitt parallel zur Achse der Welle verläuft;
Fig. 10 eine schematische Darstellung eines Schnittes durch ein Förderelement des Fadenliefergerätes des zweiten Beispiels, wobei der Schnitt parallel zur Achse der Welle verläuft;
Fig. 11 eine schematische Darstellung eines Schnittes durch eine Taumeleinheit mit einer Lagerbuchse einer Austauscheinheit eines Systems mit dem Fadenliefergerät des zweiten Beispiels, wobei der Schnitt parallel zur Achse der Welle verläuft; und
Fig. 12 eine schematische Darstellung eines Schnittes durch eine Taumeleinheit mit einer Lagerbuchse einer weiteren Austauscheinheit eines nicht erfindungsgemäßen Systems mit dem Fadenliefergerät des zweiten Beispiels, wobei der Schnitt parallel zur Achse der Welle verläuft.

**Erstes Beispiel:** Fadenliefergerät und System mit dem Fadenliefergerät.

Ein in **Figur 1** dargestelltes Fadenliefergerät 1 zur Lieferung eines Fadens 40 zu einer Textilmaschine ist als ein Speicher-Fadenliefergerät ausgebildet. Das Fadenliefergerät 1 weist ein Gehäuse 2 und eine Speichervorrichtung mit einem Speicherkörper 3 auf, von dem ein Faden 40 durch die Textilmaschine abgezogen wird. Die Textilmaschine ist zum Beispiel eine Rundstrickmaschine.

Das Gehäuse 2 umfasst einen Halter 2a und ein Antriebsgehäuse 2b. Der Halter 2a ist mit einer Befestigungsvorrichtung zur Befestigung des Fadenliefergerätes 1 an der Textilmaschine, zum Beispiel an einem Maschinenring der Rundstrickmaschine, versehen. Die Befestigungsvorrichtung ist in einer Ausführungsform auf der Seite gegenüber des Halters 2a angebracht. Dies ist durch einen Pfeil 4a angedeutet. In dieser Ausführungsform umfasst das Gehäuse eine Kontaktplatte 2c.

In einer weiteren Ausführungsform ist die Befestigungsvorrichtung, statt der Kontaktplatte 2c, auf der Seite des Halters 2a angebracht. Dies ist durch einen Pfeil 4b angedeutet.

Das Fadenliefergerät 1 weist eine antreibbare Welle 5 auf, auf der der Speicherkörper 3 angeordnet ist, wobei die Welle 5 gegenüber dem Speicherkörper 3 drehbar gelagert ist. D. h. der Speicherkörper 3 ist bei drehender Welle 5 festsetzbar. Eine Achse A der Welle 5 ist in den Figuren 1 bis 3 durch eine gestrichelte Linie gekennzeichnet. Ein in den Figuren nicht sichtbarer Antrieb der Welle 5 ist in dem Antriebsgehäuse 2b angeordnet. Der Halter 2a erstreckt sich parallel zur Welle 5 entlang des Speicherkörpers 3.

Die **Figur 2** zeigt einen Ausschnitt eines Schnittes durch das Fadenliefergerät 1 der Figur 1 parallel zur Achse A der Welle 5, der im Wesentlichen das Aufwickelelement und die Speichervorrichtung umfasst.

Das Fadenliefergerät 1 weist eine Magnetanordnung auf, durch die die Speichervorrichtung mit dem Speicherkörper 3 an dem Gehäuse 2 festsetzbar ist. Die Magnetanordnung umfasst eine erste Magneteinheit 6, die am Gehäuse 2 angeordnet ist, und eine zweite Magneteinheit 7, die an dem Speicherkörper 3 der Speichervorrichtung angeordnet ist. Die erste Magneteinheit 6 weist einen ersten Ring oder Käfig 6a, der an dem in der Zeichnung unteren Ende des Antriebsgehäuses 2b und konzentrisch zur Welle 5 ausgebildet ist, und erste, an dem Ring 6a angeordnete, Permanentmagnete 6b auf. Die zweite Magneteinheit 7 weist einen konzentrisch zur Welle 5 ausgebildeten zweiten Ring oder Käfig 7a und zweite, an dem Ring 7a angeordnete, Permanentmagnete 7b auf.

Die Permanentmagnete 6b des ersten Rings 6a und die Permanentmagnete 7b des zweiten Rings 7a sind im Betrieb so angeordnet, dass zwischen den beiden Ringen 6a und 7a eine Anziehungskraft besteht.

In diesem Beispiel ist die zweite Magneteinheit 7 als ein separates Element ausgebildet, das auf der Welle 5 drehbar angeordnet ist. Die zweite Magneteinheit 7 ist mit dem Speicherkörper 3 der Speichervorrichtung verbindbar ausgebildet.

Die Speichervorrichtung mit dem Speicherkörper 3 ist im Betrieb durch die Magnetanordnung mit den beiden Magneteinheiten 6, 7 am Gehäuse 2, und zwar am Antriebsgehäuse 2b, festgesetzt.

Der Speicherkörper 3 ist als eine Speichertrommel mit einer Körperachse ausgebildet, die parallel zur Achse A der Welle 5 verläuft und dieser im Wesentlichen entspricht.

Der Speicherkörper 3 ist an seinem Abzugsende, d. h. in Figur 1 und 2 unteren Ende abgerundet, um eine Klemmfläche 3a zu bilden. Er weist an seinem äußeren Umfang sich axial erstreckende Öffnungen 3b auf. D. h. die Öffnungen 3b erstrecken sich in einer Hüllfläche des Speicherkörpers 3 parallel zur Achse A der Welle 5.

Der Speicherkörper 3 ist mit einem Füllstandsensor FS versehen, der im unteren Bereich des Speicherkörpers 3 angeordnet ist.

Der Füllstandsensor FS umfasst ein federndes Element und ein Schaltelement. Der Füllstandsensor FS, wird betätigt, wenn durch aufgewickelte Garnwindungen W das federnde Element in Richtung Achse A gedrückt und das Schaltelement ausgelöst wird. In einem Beispiel umfasst der Füllstandsensor FS einen im Gehäusearm 2b angeordneten, in der Zeichnung nicht dargestellten, Hall-Sensor.

Die Ebene, in der die äußersten Garnwindungen angeordnet sind, wenn der Füllstandsensor FS durch die Garnwindungen W betätigt wird, wird im Folgenden als Messebene ME des Füllstandsensors FS bezeichnet.

Am Aufwickelende des Speicherkörpers 3, in den Figuren 1 bis 3 oben, ist ein Aufwickelelement 8 zum Aufwickeln des Fadens 40 auf den Speicherkörper 3 der Speichervorrichtung angeordnet. Der Faden 40 wird in Windungen, die als Faden- oder Garnwindungen bezeichnet werden, auf den Speicherkörper 3 aufgewickelt.

Das Aufwickelelement 8 ist auf der Welle 5 angeordnet. Das Aufwickelelement 8 ist an der Welle 5 festsetzbar und durch die Welle 5 antreibbar ausgebildet. Das Aufwickelelement 8 ist zwischen der ersten Magneteinheit 6 und der zweiten Magneteinheit 7 angeordnet.

Das Aufwickelelement 8 ist um die Welle 5 konzentrisch und scheibenförmig ausgebildet. In diesem Beispiel ist das Aufwickelelement 8 als eine konusförmige Scheibe ausgebildet. Am äußeren Umfang des Aufwickelelementes 8 ist ein Fadenführungselement 8a ausgebildet.

Das Aufwickelelement 8 ist auf der Welle 5 in axialer Richtung verschiebbar angeordnet.

Die Welle 5 ist in ihrem oberen Abschnitt als eine Hohlwelle mit einem zylindrischen Hohlraum 5a ausgebildet. Der Hohlraum 5a endet auf einer Höhe im Bereich des Aufwickelelementes 8. Ausgehend von dem Hohlraum 5a weist die Welle 5 eine Öffnung 5b auf. Der in Figur 2 nicht eingezeichnete Faden 40 ist im Betrieb durch den Hohlraum 5a und die Öffnung 5b zu dem Aufwickelelement 8 geführt. Das Aufwickelelement 8 weist einen Führungskanal 8b auf, der am Fadenführungselement 8a endet.

Das Aufwickelelement 8 ragt mit seinem Führungskanal 8b in die Öffnung 5b der Welle 5. Im Bereich der Öffnung 5b der Welle 5, die eine in axialer Richtung verlaufende Nut aufweist, ist das Aufwickelelement 8 in axialer Richtung verschiebbar und zumindest entlang einer Reinigungsstrecke L in radialer Richtung geführt.

Das Fadenliefergerät 1 weist eine Lagereinrichtung auf, die die Welle 5 gegenüber der zweiten Magneteinheit 7 und der Speichervorrichtung drehbar lagert. Die Lagereinrichtung ist auf der Welle 5 in axialer Richtung verschiebbar angeordnet.

Die Speichervorrichtung umfasst neben dem Speicherkörper 3 einen Taumelkörper 9, der im Innern des Speicherkörpers 3 angeordnet ist. Der Taumelkörper 9 weist eine Buchse 9a, mit der Buchse 9a verbundene Förderelemente 9b und ein elastisches Element 9c auf. Die Förderelemente 9b sind in den, sich axial erstreckenden, Öffnungen 3b des Speicherkörpers 3 angeordnet.

Das elastische Element 9c ist als ein Schaumstoffkörper ausgebildet, der sich ringförmig um die Welle 5 erstreckt. Das elastische Element 9c ist mit dem Speicherkörper 3 über einen Formschluss verbunden, wobei der Taumelkörper 9 durch die Elastizität des elastischen Elementes 9c in geringem Maße gegenüber dem Speicherkörper 3 beweglich ist.

Die Lagereinrichtung umfasst eine erste Lagereinheit 10 zur drehbaren Lagerung der Welle 5 gegenüber dem Speicherkörper 3 mit der zweiten Magneteinheit 7 und eine zweite Lagereinheit, im Folgenden Taumellagereinheit 11 genannt, zur drehbaren Lagerung der Welle 5 gegenüber dem Taumelkörper 9.

In diesem Beispiel erstreckt sich die Welle 5 durch die Speichervorrichtung. Die erste Lagereinheit 10 weist ein erstes als Kugellager ausgebildetes Lager 12 und ein zweites als Kugellager ausgebildetes Lager 13 auf. Das erste Lager 12 ist zur drehbaren Lagerung der Welle 5 gegenüber der zweiten Magneteinheit 7 auf der Welle 5 unterhalb des Aufwickelelementes 8 und oberhalb des Speicherkörpers 3 angeordnet. Das zweite Lager 13 ist zur drehbaren Lagerung der Welle 5 gegenüber dem Speicherkörper 3 am unteren Ende des Speicherkörpers 3 und im Bereich des äußeren, d. h. unteren, Endes der Welle 5 angeordnet.

Die Taumellagereinheit 11 schließt in Richtung des äußeren Endes der Welle 5, in Figur 2 unten, an das Lager 12 für die zweite Magneteinheit 7 an. Sie befindet sich zwischen den Lagern 12 und 13 der ersten Lagereinheit 10. Die Taumellagereinheit 11 umfasst eine auf der Welle 5 angeordnete Lagerbuchse 14 mit Abschnitten mit einer zur Achse A der Welle 5 zylindrischen Mantelfläche 14a, 14c und mit einem mittleren Taumelabschnitt mit einer schrägzylindrischen, d. h. zylindrischen und schräg zur Achse A verlaufenden, Mantelfläche 14b. D. h. im Taumelabschnitt verläuft eine Achse B1 der Mantelfläche 14b schräg, und zwar in einem spitzen Winkel, zur Achse A der Welle 5. Die Taumellagereinheit 11 weist auch zwei als Kugellager ausgebildete, nebeneinander angeordnete Lager 15, 16 auf, die auf dem Taumelabschnitt der Lagerbuchse 14 angeordnet sind.

Die Lagerbuchse 14 ist in diesem Beispiel mehrteilig ausgebildet. Ein Teil der Lagerbuchse 14 umfasst den oberen Abschnitt mit der zylindrischen Mantelfläche 14a und dem Taumelabschnitt mit der schrägzylindrischen Mantelfläche 14b. Dieser Teil mit dem Taumelabschnitt, der die Lager 15, 16 trägt und die Taumelbewegung des Taumelzylinders 9 bewirkt, wird auch als Schrägnabe bezeichnet. Der andere Teil, auch als Spannbuchse bezeichnet, umfasst den unteren Abschnitt mit der zylindrischen Mantelfläche 14c. Die Schrägnabe und die Spannbuchse sind durch Formschluss miteinander verbindbar.

Die beiden Lager 15, 16 sind in dem Taumelabschnitt der Lagerbuchse 14 auf der Lagerbuchse 14 und damit auf der Welle 5 angeordnet. In einem Beispiel sind die Lager 15, 16 mit dem Taumelkörper 9 fest verbunden. Sie sind beispielsweise an der Buchse 9a eingespritzt. Der Taumelkörper 9 ist auf den beiden Lagern 15, 16 drehbar und damit auf der Welle 5 taumelnd angeordnet.

Die Taumellagereinheit 11 für den Taumelkörper 9 ist auf der Welle 5 axial verschiebbar angeordnet und radial geführt. Sie umfasst ein Passelement 17, das an der Lagerbuchse 14 und an der Welle 5 angeordnet ist. Es ist als ein längliches, quaderförmiges Element ausgebildet.

Die Lagerbuchse 14 weist an ihrem inneren Durchmesser eine Führungsnut 14d auf, in der das Passelement 17 angeordnet ist. Dabei ist das Passelement 17 in der Führungsnut 14d mit Formschluss angeordnet. Die Welle 5 weist eine entsprechende sich in axialer Richtung erstreckende Führungsöffnung 5c auf. In dieser Führungsöffnung 5c ist das Passelement 17 radial geführt.

Das Fadenliefergerät 1 umfasst eine Arretiervorrichtung zum Verspannen der Lagereinrichtung und des Aufwickelelementes 8. Die Arretiervorrichtung weist ein Arretierungselement 18 auf, das am äußeren, in den Figuren unteren, Ende der Welle 5 angeordnet ist. Das Arretierungselement 18 ist über ein Gewinde mit der Welle 5 verbunden. D. h. das Arretierungselement 18 ist über die Gewindeverbindung auf der Welle 5 verschiebbar ausgebildet.

Das zweite Lager 13 der ersten Lagereinheit 10 ist an dem Arretierungselement 18 angeordnet. Das zweite Lager 13 ist mit dem Arretierungselement 18 über die Gewindeverbindung verschiebbar auf der Welle 5 ausgebildet. Der Speicherkörper 3 ist auf dem zweiten Lager 13 drehbar gelagert.

Durch Festsetzen der zweiten Magneteinheit 7 an der ersten Magneteinheit 8 ist der mit der zweiten Magneteinheit 7 verbundene Speicherkörper 3 an dem Gehäuse 2 festgesetzt. Die drehbare Lagerung durch die erste Lagereinheit 10 ermöglicht einen feststehenden Speicherkörper 3 bei sich drehender Welle 5. Der im Innern des Speicherkörpers 3 auf der Lagerbuchse 14 angeordnete Taumelkörper 9 führt durch die Drehung der Welle 5 eine Taumelbewegung aus.

Der Taumelkörper 9 und die Taumellagereinheit 11 bilden eine Taumeleinheit.

Die Funktionsweise der Taumeleinheit wird anhand einer schematischen Darstellung einer Speichervorrichtung des Fadenliefergerätes 1 mit Garnwindungen W auf der rechten Seite der **Figur 3** erläutert.

Die Taumeleinheit ist dazu ausgebildet, in einem oberen Separationsabschnitt S1 auf dem Speicherkörper 3 aufgewickelte Garnwindungen W mit Abstand zu fördern. Dazu sind die Förderelemente 9b durch die Öffnungen 3b über eine Hüllfläche des Speicherkörpers 3 hinaus bewegbar. Die Taumeleinheit ist zusätzlich dazu ausgebildet, in einem sich an den Separationsabschnitt S1 anschließenden Sammelabschnitt S2 auf dem Speicherkörper 3 aufgewickelte Garnwindungen W ohne Abstand zueinander bis zu einer Abzugshöhe des Speicherkörpers 3 zu schieben. Die Abzugshöhe ist auf Höhe der Messebene ME des Füllstandsensors FS angeordnet.

Figur 3 stellt auf ihrer linken Seite eine schematische Darstellung eines Ausschnittes eines Schnittes durch das Fadenliefergerät 1 der Figur 1 senkrecht zur Achse A der Welle W dar, wobei der Ausschnitt ein in einer Öffnung 3b des Speicherkörpers 3 angeordnetes Förderelement 9b zeigt. Unterhalb davon sind in Figur 3 schematische Darstellungen, nämlich Projektionen, der Bewegung des Förderelementes 9b an zwei verschiedenen Positionen, nämlich einer oberen und einer unteren Position, im Bereich des Separationsabschnittes S1 zu sehen. Das Förderelement 9b führt im Bereich der Öffnung 3b eine projizierte Kreisbewegung aus, und zwar um eine Umfangslinie Um zwischen einer durch die Öffnung 3b gebildeten Öffnungssekante U1 und einer Umfangstangente U2 des Umfangs des Speicherkörpers 3. In diesem Beispiel ist die Kreisbewegung in der oberen Position größer als in der unteren Position.

Die Größe und die Änderung der Größe der Kreisbewegung ist durch die Mantelfläche der Lagerbuchse 14 im Taumelabschnitt bestimmt. In diesem Beispiel schneidet eine Achse B1 der schrägzylindrischen Mantelfläche des Taumelabschnittes die Achse A der Welle 5 in einem Punkt P1, der sich unterhalb der Abzugshöhe des Speicherkörpers 3 befindet.

**Figur 4** zeigt auf der linken Seite ein Förderelement 9b dieses Beispiels. Das Förderelement 9b ist in dem Sammelabschnitt S2 nach innen abgeschrägt. In diesem Beispiel, bei dem sich die Förderelemente 9b über den Separationsabschnitt S1 hinaus entlang des Sammelabschnittes S2 erstrecken, werden sie nur innerhalb der Hüllfläche des Speicherkörpers 3 bewegt. Dies ist in der schematischen Darstellung der Bewegung des Förderelementes in Figur 4 auf der rechten Seite zu sehen.

Im Betrieb des Fadenliefergerätes 1 mit dem Gehäuse 2 wird ein Faden 40 zu einer Textilmaschine geliefert, wobei der Faden 40 durch die Textilmaschine von der Speichervorrichtung abgezogen wird. Der Faden 40 wird durch das Aufwickelelement 8 auf die Speichervorrichtung aufgewickelt. Das Aufwickelelement 8 wird durch die angetriebene Welle 5 angetrieben.

Die Speichervorrichtung wird durch die Magnetanordnung mit einer ersten Magneteinheit 6 an dem Gehäuse 2 und einer zweiten Magneteinheit 7 an der Speichervorrichtung an dem Gehäuse 2 festgesetzt. Die Speichervorrichtung weist einen Speicherkörper 3 und einen Taumelkörper 9 auf.

Durch die Taumeleinheit aus dem Taumelkörper 9 und der Taumellagereinheit 11 werden in dem Separationsabschnitt S1 auf dem Speicherkörper 3 aufgewickelte Garnwindungen W mit Abstand zueinander gefördert.

Durch die Taumeleinheit werden auch die aufgewickelten und separierten Garnwindungen W in dem Sammelabschnitt S2, der sich an den Separationsabschnitt S1 anschließt in Richtung des unteren Randes des Speicherkörpers 3 geschoben.

Dabei werden die abgeschrägten Förderelemente 9b nur entlang des Separationsabschnittes S1 durch die Öffnungen 3b des Speicherkörpers 3 über die Hüllfläche des Speicherkörpers 3 hinaus bewegt. Der Umfang der Hüllfläche, d. h. eine Hüllkurve, ist durch ein Polygon aus Abschnitten der Umfangstangenten U2 und der Öffnungssekanten U1 (vgl. Figur 3) gebildet. Die Länge des Sammelabschnittes S2 ist so gewählt, dass 10 bis 30 Garnwindungen W im Sammelabschnitt S2 aneinanderliegen. In diesem Beispiel liegen etwa 20 Garnwindungen W im Sammelabschnitt S2 aneinander.

In einer Alternative ist die Taumeleinheit so ausgebildet, dass zumindest in einem Teil des Sammelabschnittes S2 die Garnwindungen durch alternative Förderelemente angehoben werden. Die Länge des Sammelabschnittes S2 ist so gewählt, dass 20 bis 35 Garnwindungen im Sammelabschnitt S2 aneinander liegen.

**Figur 5** zeigt eines der Förderelemente 9g einer Alternative des ersten Beispiels. Das Förderelement 9b erstreckt sich entlang des Separationsabschnittes S1. D. h. die Förderelemente 9b reichen von oben nur entlang des Separationsabschnittes S1. Die Förderelemente 9b sind kürzer als die Öffnungen 3b ausgebildet, wobei im Sammelabschnitt S2 die Öffnungen 3b des Speicherkörpers 3 leer sind.

Ein **System** mit einem nicht erfindungsgemäßen Fadenliefergerät 1 des ersten Beispiels umfasst eine Austauscheinheit.

Die Austauscheinheit, weist eine Taumeleinheit oder Elemente der Taumeleinheit für einen Separationsbereich S10 auf, der sich bis zur Abzugshöhe des Speicherkörpers 3 erstreckt.

Die Funktionsweise der Taumeleinheit der Austauscheinheit wird anhand einer schematischen Darstellung einer nicht erfindungsgemäßen Speichervorrichtung des Fadenliefergerätes 1 mit Garnwindungen W auf der rechten Seite der **Figur 6****,** ähnlich wie die der Figur 3, erläutert. Die Taumeleinheit ist dazu ausgebildet, im Betrieb in dem Separationsbereich S10 auf dem Speicherkörper 3 aufgewickelte Garnwindungen W mit Abstand zu fördern.

**Figur 7** zeigt eines der Förderelemente 9z der Austauscheinheit. Das Förderelement 9z erstreckt sich entlang des Separationsbereiches S10.

Figur 6 stellt auf ihrer linken Seite, ähnlich wie Figur 3, schematische Darstellungen der Bewegung eines der Förderelemente 9z an drei verschiedenen Positionen, nämlich einer oberen, einer mittleren und einer unteren Position, im Separationsbereich S10 dar. In diesem Beispiel nimmt die Kreisbewegung des Förderelementes von oben nach unten ab.

Die Größe und die Änderung der Größe der Kreisbewegung ist durch die Mantelfläche der (unveränderten) Lagerbuchse 14 im Taumelabschnitt bestimmt. Wie erwähnt, schneidet die Achse B1 der zylindrischen Mantelfläche des Taumelabschnittes die Achse A der Welle 5 in dem Punkt P1, der sich im Bereich des Abzugsendes des Speicherkörpers 3, insbesondere auf oder unterhalb der Abzugshöhe des Speicherkörpers 3, befindet.

In einer nicht erfindungsgemäßen Alternative umfasst die Austauscheinheit die Förderelemente 9z. Zum Austausch werden die Förderelemente 9b von dem Taumelkörper 9 entfernt und die Förderelemente 9z der Austauscheinheit an den Taumelkörper 9 angebracht.

In einer weiteren nicht erfindungsgemäßen Alternative umfasst die Austauscheinheit einen Taumelkörper 9 mit den Förderelementen 9z. Zum Austausch wird der Taumelkörper 9 durch den alternativen Taumelkörper ersetzt.

In einer weiteren nicht erfindungsgemäßen Alternative umfasst die Austauscheinheit eine Taumeleinheit mit dem

Taumelkörper 9 mit den Förderelementen 9z. Zum Austausch wird die Taumeleinheit des Fadenliefergerätes 1 durch die Taumeleinheit der Austauscheinheit ersetzt.

**Zweites Beispiel:** Fadenliefergerät und System mit dem Fadenliefergerät.

Das zweite Beispiel entspricht dem ersten Beispiel bis auf die im Folgenden beschriebenen Merkmale.

**Figur 8** zeigt, ähnlich wie die Figuren 3 und 6, die Funktionsweise der Taumeleinheit des zweiten Beispiels, **Figur 9** eine schematische Darstellung einer Taumeleinheit 90 mit einer Lagerbuchse 140 des zweiten Beispiels und **Figur 10** ein Förderelement 90b des zweiten Beispiels.

Die in Figur 8 zu sehenden, schematischen Darstellungen der Bewegung eines Förderelementes 90b an einer oberen Position im Separationsabschnitt S1 und an einer unteren Position am Übergang vom Separationsabschnitt S1 zum Sammelabschnitt S2 zeigen, dass die Kreisbewegung des Förderelementes 90b in der Öffnung 3b des Speicherkörpers 3 ebenfalls von oben nach unten abnehmen.

Die Größe und die Änderung der Größe der Kreisbewegung ist durch die schrägzylindrische Mantelfläche 140b der Lagerbuchse 140 im Taumelabschnitt bestimmt. In diesem Beispiel schneidet eine Achse B2 der schrägzylindrischen Mantelfläche 140b des Taumelabschnittes die Achse A der Welle 5 in einem Punkt P2, der sich am Übergang zwischen dem Separationsabschnitt S1 und dem Sammelabschnitt S2 befindet.

Die in Figur 9 dargestellte Taumeleinheit zeigt den Taumelkörper 90 mit Buchse 90a und den Förderelementen 90b, die Taumellagereinheit 110 mit Lagerbuchse 140 und den Lagern 15, 16. Nicht dargestellt ist das elastische Element.

Die Achse B2 der schrägzylindrischen Mantelfläche 140b verläuft in einem Winkel α von 1° bis 5°, zur Achse A der Welle 5. Vorzugsweise beträgt der Winkel α 2° bis 3°.

Die Lage des Schnittpunktes P2 der Achse B2 mit der Achse A bestimmt den Beginn des Sammelabschnittes S2 anschließend an den Separationsabschnitt S1. Die Länge des Sammelabschnittes S2 beträgt 3 mm bis 20 mm bei einer Länge des Separationsabschnittes S1 von 30 mm bis 70mm.

Die Länge des Sammelabschnittes S2 beträgt z. B. 3 % bis 35 % des Separationsabschnittes S1.

In diesem Beispiel beträgt der Winkel α ca. 2,3°, die Länge des Separationsabschnittes S1 ca. 40 mm und die Länge des Sammelabschnittes S2 ca. 10 mm.

Ein **System** mit einem Fadenliefergerät 1 des zweiten Beispiels umfasst eine Austauscheinheit. Die Austauscheinheit weist in einer Alternative eine Taumeleinheit mit einer Lagerbuchse 140' auf, die in **Figur 11** dargestellt ist.

Die Achse B2' der schrägzylindrischen Mantelfläche 140'b verläuft in einem etwas größerem Winkel α'. Dies führt zu einer etwas stärkeren Separation der Garnwindungen.

Die Länge des Sammelabschnittes S2 der Austauscheinheit ist z. B. etwas geringer als die des Fadenliefergerätes 1 des zweiten Beispiels, d. h. der Sammelabschnitt S2 ist etwas kürzer.

In diesem Beispiel beträgt der Winkel α' ca. 2,8°, die Länge des Separationsabschnittes S1 ca. 85 mm und die Länge des Sammelabschnittes S2 ca. 6 mm.

Durch Einsatz der Austauscheinheit kann die Separation und die Menge an Garnwindungen auf den Speicherkörper 3 variiert werden.

In einer Alternative umfasst die Austauscheinheit nur die Lagerbuchse 140' mit der schrägzylindrischen Mantelfläche 140'b.

In einer Alternative ist der Winkel α' der Austauscheinheit kleiner als der des Fadenliefergerätes 1. In einer weiteren Alternative ist die Länge des Sammelabschnittes S2 der Austauscheinheit größer als die des Fadenliefergerätes 1.

In einer weiteren nicht erfindungsgemäßen Alternative weist die Austauscheinheit eine Taumellagereinheit mit einer Lagerbuchse 141 auf, die in **Figur 12** dargestellt ist.

Die Lagerbuchse 141 ist für einen Separationsbereich S11 ausgebildet, der sich bis zur Abzugshöhe des Speicherkörpers 3 erstreckt, d. h. für eine Separation ohne Sammelabschnitt. Eine Achse B10 der schrägzylindrischen Mantelfläche 141b verläuft in einem Winkel α und schneidet die Achse A der Welle 5 in einem Punkt P10 auf der Abzugshöhe; in einer Alternative unterhalb der Abzugshöhe.

Der Winkel α und der Schnittpunkt P10 entspricht z. B. dem des ersten Beispiels, erste Alternative.

Durch den Einsatz der Austauscheinheit kann das Fadenliefergerät 1 auf eine Separation entlang des Speicherkörpers umgestellt werden.

In einer Alternative umfasst die Austauscheinheit nur die Lagerbuchse 141 mit der schrägzylindrischen Mantelfläche 141b.

### Bezugszeichenliste

- 1: Fadenliefergerät
- 2: Gehäuse
2a Halter
2b Antriebsgehäuse
- 3: Speicherkörper
3a Klemmfläche
3b Öffnungen
- 4: Befestigungsvorrichtung
- 5: Welle
5a Hohlraum
5b Öffnung
5c Führungsöffnung
- 6: erste Magneteinheit
6a erster Ring
6b erste Permanentmagnete
- 7: zweite Magneteinheit
7a zweiter Ring
7b zweite Permanentmagnete
- 8: Aufwickelelement
8a Fadenführungselement
- 9: Taumelkörper
9a Buchse
9b Förderelement des ersten Beispiels
9c elastisches Element
9g alternatives Förderelement des ersten Beispiels
9z Förderelement der Austauscheinheit des ersten Beispiels
- 10: erste Lagereinheit
- 11: zweite Lagereinheit
- 12: Lager
- 13: Lager
- 14: Lagerbuchse
14a zylindrische Mantelfläche
14b schrägzylindrische Mantelfläche
14c zylindrische Mantelfläche
14d Führungsnut
- 15: Lager
- 16: Lager
- 17: Passelement
- 18: Arretierungselement
- 20: Bremskörper
- 40: Faden
- 90: Taumelkörpers
90a Buchse
90b Förderelemente
- 140: Lagerbuchse des zweiten Beispiels
140b schrägzylindrische Mantelfläche
140' alternative Lagerbuchse des zweiten Beispiels
140'b schrägzylindrische Mantelfläche
- 141: Lagerbuchse der Austauscheinheit des zweiten Beispiels
141b schrägzylindrische Mantelfläche
- A: Achse
- W: Garnwindungen
- FS: Füllstandsensor
- S1: Separationsabschnitt
S2 Sammelabschnitt
S10 Separationsbereich
S11 Separationsbereich
B1 Achse
B10 Achse
B2 Achse
B2' Achse
P1 Schnittpunkt
P2 Schnittpunkt
P2' Schnittpunkt
P20 Schnittpunkt
ME Messebene

## Patentansprüche

1. Fadenliefergerät (1) zur Lieferung eines Fadens (40) zu einer Textilmaschine mit einem Gehäuse (2), mit einer Speichervorrichtung, von der der Faden (40) durch die Textilmaschine abgezogen wird, mit einem Aufwickelelement (8) zum Aufwickeln des Fadens (40) auf die Speichervorrichtung, mit einer antreibbaren Welle (5) mit einer Achse (A) zum Antreiben des Aufwickelelementes (8), mit einer Magnetanordnung zum Festsetzen der Speichervorrichtung am Gehäuse (2), wobei die Speichervorrichtung einen Speicherkörper (3) und einen Taumelkörper (9) aufweist,
wobei eine Taumeleinheit aus dem Taumelkörper (9) der Speichervorrichtung, und einer Taumellagereinheit (11) gebildet ist,
wobei der Taumelkörper (9) eine Buchse (9a) und mit der Buchse (9a) verbundene Förderelemente (9b) aufweist, die in sich axial erstreckenden Öffnungen (3b) des Speicherkörpers (3) angeordnet sind,
wobei die Taumellagereinheit (11) eine auf der Welle (5) angeordnete Lagerbuchse (14, 140, 140') zumindest mit einem Taumelabschnitt mit einer schrägzylindrischen Mantelfläche (14b), deren Achse (B1, B2) schräg zur Achse (A) der Welle (5) verläuft, und mindestens ein auf der Lagerbuchse (14, 140, 140') angeordnetes Lager (15, 16) zur Lagerung der Buchse (9a) umfasst,
wobei die Taumeleinheit dazu ausgebildet ist, in einem Separationsabschnitt (S1) auf dem Speicherkörper (3) aufgewickelte Garnwindungen (W) mit Abstand zu fördern, wobei die Förderelemente (9b, 9g, 9z) durch die Öffnungen (3b) über eine Hüllfläche des Speicherkörpers (3) hinaus bewegbar sind,
**dadurch gekennzeichnet, dass**
die Taumeleinheit dazu ausgebildet ist, in einem Sammelabschnitt (S2), der sich an den Separationsabschnitt (S1) anschließt und oberhalb einer Abzugshöhe des Speicherkörpers (3) angeordnet ist, die auf dem Speicherkörper (3) aufgewickelten Garnwindungen (W) ohne Abstand zueinander in Richtung des unteren Rands des Speicherkörpers (3) zu schieben.

2. Fadenliefergerät (1) nach Anspruch 1, mit einem Füllstandsensor (FS), **dadurch gekennzeichnet, dass** die Abzugshöhe auf Höhe einer Messebene (ME) des Füllstandsensors (FS) angeordnet ist.

3. Fadenliefergerät (1) nach Anspruch 1 oder 2, **dadurch gekennzeichnet, dass** eine Länge des Sammelabschnittes (S2) einer Strecke von 10 bis 50 aneinanderliegender Garnwindungen (W) entspricht.

4. Fadenliefergerät (1) nach einem der Ansprüche 1 bis 3, **dadurch gekennzeichnet, dass** die Achse (B1) der schrägzylindrischen Mantelfläche (14b) des Taumelabschnittes der Lagerbuchse (14) die Achse (A) der Welle (5) in einem Punkt (P1) schneidet, der sich auf oder unterhalb der Abzugshöhe des Speicherkörpers befindet und dass die Förderelemente (9b) in dem Sammelabschnitt (S2) nach innen abgeschrägt sind.

5. Fadenliefergerät (1) nach einem der Ansprüche 1 bis 3, **dadurch gekennzeichnet, dass** die Achse (B1) der schrägzylindrischen Mantelfläche (14b) des Taumelabschnittes der Lagerbuchse (14) die Achse (A) der Welle (5) in einem Punkt (P1) schneidet, der sich im Bereich unterhalb der Abzugshöhe des Speicherkörpers (3) befindet, dass sich die Förderelemente (9g) im Wesentlichen entlang des Separationsabschnittes (S1) erstrecken, und dass die Förderelemente (9g) kürzer als die Öffnungen (3b) ausgebildet sind, wobei im Sammelabschnitt (S2) die Öffnungen (3b) des Speicherkörpers (3) leer sind.

6. Fadenliefergerät (1) nach einem der Ansprüche 1 bis 3, **dadurch gekennzeichnet, dass** die Achse (B2) der schrägzylindrischen Mantelfläche (14b) des Taumelabschnittes der Lagerbuchse (140) die Achse (A) der Welle (5) in einem Punkt (P2) schneidet, der sich in einem Bereich an einem Übergang zwischen dem Separationsabschnitt (S1) und dem Sammelabschnitt (S2) befindet.

7. System mit einem Fadenliefergerät (1) nach einem der Ansprüche 1 bis 6, **gekennzeichnet durch** eine Austauscheinheit, wobei eine Taumeleinheit oder Elemente der Taumeleinheit der Austauscheinheit für einen Separationsbereich (S10) ausgebildet sind, der sich bis zur oder bis unterhalb der Abzugshöhe des Speicherkörpers (3') erstreckt.

8. System nach Anspruch 7 mit einem Fadenliefergerät (1) nach Anspruch 4 oder 5, **dadurch gekennzeichnet, dass** die Austauscheinheit Förderelemente (9z) aufweist, die sich entlang des Separationsbereiches (S10) erstrecken.

9. System nach Anspruch 7 mit einem Fadenliefergerät (1) nach Anspruch 5 **dadurch gekennzeichnet, dass** die Austauscheinheit eine Lagerbuchse (141) mit einer Achse (B10) der schrägzylindrischen Mantelfläche des Taumelabschnittes aufweist, die die Achse (A) der Welle (5) in einem Punkt (P10) schneidet, der sich auf oder unterhalb der Abzugshöhe des Speicherkörpers (3) befindet.

10. System mit einem Fadenliefergerät (1) nach Anspruch 6, **dadurch gekennzeichnet, dass** die Austauscheinheit eine Lagerbuchse (140') mit einer Achse (B2') der schrägzylindrischen Mantelfläche (140') des Taumelabschnittes aufweist, die die Achse der Welle (5) in einem Punkt (P2') schneidet, der sich in einem Bereich an einem Übergang zwischen einem Separationsabschnitt (S1) und einem Sammelabschnitt (S2) befindet.

## Claims

1. Thread feeding device (1) for feeding a thread (40) to a textile machine with a housing (2), a storage device, from which the thread (40) is drawn off by the textile machine, a winding element (8) for winding the thread (40) onto the storage device, a drivable shaft (5) with an axis (A) for driving the winding element (8), a magnet arrangement for fixing the storage device onto the housing (2), wherein the storage device has a storage body (3) and a wobble body (9), wherein a wobble unit is formed from the wobble body (9) of the storage device and a wobble bearing unit (11),
wherein the wobble body (9) comprises a bush (9a) and conveying elements (9b) connected to the bush (9a) which are arranged in axially extending openings (3b) of the storage body (3),
wherein the wobble bearing unit (11) comprises a bearing bush (14, 140, 140') arranged on the shaft (5) with at least one wobble section having an oblique cylindrical casing surface (14b), the axis (B1, B2) of which runs obliquely to the axis (A) of the shaft (5), and comprises at least one bearing (15, 16) arranged on the bearing bush (14, 140, 140') for supporting the bush (9a),
wherein the wobble unit is designed in a separation section (S1) to convey yarn windings (W) wound onto the storage body (3) with a spacing between one another, wherein the conveying element (9b, 9g, 9z) can be moved out through the openings (3b) over an enveloping surface of the storage body (3),
**characterised in that**
the wobble unit is designed in an accumulation section (S2), which adjoins the separation section (S1) and is arranged above a draw-off height of the storage body (3), to push the yarn windings (W) wound onto the storage body (3) without any spacing from one another in the direction of the lower edge of the storage body (3).

2. Thread feeding device (1) according to claim 1, with a filling level sensor (FS), **characterised in that** the draw-off height is arranged at the level of a measurement plane (ME) of the filling level sensor (FS).

3. Thread feeding device (1) according to claim 1 or 2, **characterised in that** a length of the accumulation section (S2) corresponds to a section of 10 to 50 adjoining yarn windings (W).

4. Thread feeding device (1) according to any of claims 1 to 3, **characterised in that** the axis (B1) of the oblique cylindrical casing surface (14b) of the wobble section of the bearing bush (14) intersects the axis (A) of the shaft (5) at a point (P1), which is located on or below the draw-off height of the storage body and **in that** the conveying elements (9b) are bevelled inwardly in the accumulation section (S2).

5. Thread feeding device (1) according to any of claims 1 to 3, **characterised in that** the axis (B1) of the oblique cylindrical casing surface (14b) of the wobble section of the bearing bush (14) intersects the axis (A) of the shaft (5) at a point (P1) which is located in the area below the draw-off height of the storage body (3), **in that** the conveying elements (9g) extend essentially along the separation section (S1) and **in that** the conveying elements (9g) are shorter than the openings (3b), wherein the openings (3b) are empty within the accumulation section (S2).

6. Thread feeding device (1) according to any of claims 1 to 3, **characterised in that** the axis (B2) of the oblique cylindrical casing surface (14b) of the wobble section of the bearing bush (140) intersects the axis (A) of the shaft (5) at a point (P2), which is located in an area at a transition between the separation section (S1) and the accumulation section (S2).

7. System with a thread feeding device (1) according to any of claims 1 to 6, **characterised by** a replacement unit, wherein a wobble unit or elements of the wobble unit of the replacement unit are designed for a separation section (S10) which extends up to or below the draw-off height of the storage body (3').

8. System according to claim 7 with a thread feeding device (1) according to claim 4 or 5, **characterised in that** the replacement unit comprises conveying elements (9z) which extend along the separation section (S10).

9. System according to claim 7 with a thread feeding device (1) according to claim 5, **characterised in that** the replacement unit has a bearing bush (141) with an axis (B1) of the oblique cylindrical casing surface of the wobble section, which intersects the axis (A) of the shaft (5) at a point (P1) which is located at or below the draw-off height of the storage body (3).

10. System with a thread feeding device (1) according to claim 6, **characterised in that** the replacement unit has a bearing bush (140') with an axis (B2') of the oblique cylindrical casing surface (140') of the wobble section which intersects the axis of the shaft (5) at a point (P2'), which is in an area at a transition between a separation section (S1) and an accumulation section (S2).

## Revendications

1. Fournisseur (1) pour alimenter un fil (40) à une machine textile avec un boîtier (2), avec un dispositif de stockage à partir duquel le fil (40) est enlevé par l'intermédiaire de la machine textile, avec un élément d'enroulement (8) pour enrouler le fil (40) sur le dispositif de stockage, avec un arbre (5) pouvant être entraîné et avec un axe (A) pour entraîner l'élément d'enroulement (8), avec un dispositif magnétique pour fixer le dispositif de stockage sur le boîtier (2), dans lequel le dispositif de stockage présente un corps de stockage (3) et un corps oscillant (9),
dans lequel une unité oscillante est formée par le corps oscillant (9) du dispositif de stockage et une unité de palier oscillant (11),
dans lequel le corps oscillant (9) présente une douille (9a) et des éléments de transport (9b) connectés à la douille (9a), qui sont disposés dans des ouvertures (3b) du corps de stockage (3) s'étendant axialement,
dans lequel l'unité de palier oscillant (11) comprend une douille de palier (14, 140, 140') disposée sur l'arbre (5) au moins avec une section oscillante avec une surface d'enveloppe (14b) obliquement cylindrique, dont l'axe (B1, B2) s'étend obliquement par rapport à l'axe (A) de l'arbre (5), et au moins un palier (15, 16) disposé sur la douille de palier (14, 140, 140') pour le stockage de la douille (9a),
dans lequel l'unité oscillante est réalisée pour transporter des enroulements de fil (W) enroulés sur le corps de stockage (3) dans une section de séparation (S1) avec un écart, dans lequel les éléments de transport (9b, 9g, 9z) peuvent être déplacés à travers les ouvertures (3b) au-dela une surface d'enveloppe du corps de stockage (3),
**caractérisé en ce que**
l'unité oscillante est réalisée pour pousser les enroulements de fil (W) enroulés sur le corps de stockage (3) dans une section de collecte (S2), qui se raccorde à la section de séparation (S1) et qui est disposée au-dessus d'une hauteur de prélèvement du corps de stockage (3) en direction du bord inférieur du corps de stockage (3) sans écart l'un à l'autre.

2. Fournisseur (1) selon la revendication 1, avec un capteur de niveau de remplissage (FS), **caractérisé en ce que** la hauteur de prélèvement est disposée à hauteur d'un plan de mesure (ME) du capteur de niveau de remplissage (FS).

3. Fournisseur (1) selon la revendication 1 ou 2, **caractérisé en ce qu'**une longueur de la section de collecte (S2) correspond à une distance de 10 à 50 enroulements de fil (W) disposés les uns contre les autres.

4. Fournisseur (1) selon l'une quelconque des revendications 1 à 3, **caractérisé en ce que** l'axe (B1) de la surface d'enveloppe (14b) obliquement cylindrique de la section oscillante de la douille de palier (14) coupe l'axe (A) de l'arbre (5) en un point (P1) qui se trouve à ou sous la hauteur de prélèvement du corps de stockage, et **en ce que** les éléments de transport (9b) dans la section de collecte (S2) sont biseautés vers l'intérieur.

5. Fournisseur (1) selon l'une quelconque des revendications 1 à 3, **caractérisé en ce que** l'axe (B1) de la surface d'enveloppe (14b) obliquement cylindrique de la section oscillante de la douille de palier (14) coupe l'axe (A) de l'arbre (5) en un point (P1), qui se trouve dans la zone située sous la hauteur de prélèvement du corps de stockage (3), **en ce que** les éléments de transport (9g) s'étendent sensiblement le long de la section de séparation (S1), et **en ce que** les éléments de transport (9g) sont réalisés plus courts que les ouvertures (3b), dans lequel les ouvertures (3b) du corps de stockage (3) sont vides dans la section de collecte (S2).

6. Fournisseur (1) selon l'une quelconque des revendications 1 à 3, **caractérisé en ce que** l'axe (B2) de la surface d'enveloppe (14b) obliquement cylindrique de la section oscillante de la douille de palier (140) coupe l'axe (A) de l'arbre (5) en un point (P2) qui se trouve dans une zone au niveau d'une transition entre la section de séparation (S1) et la section de collecte (S2).

7. Système avec un fournisseur (1) selon l'une quelconque des revendications 1 à 6, **caractérisé par** une unité d'échange, dans lequel une unité oscillante ou des éléments de l'unité oscillante de l'unité d'échange sont formés pour une zone de séparation (S10) qui s'étend jusqu'à ou jusque sous la hauteur de prélèvement du corps de stockage (3').

8. Système selon la revendication 7 avec un fournisseur (1) selon la revendication 4 ou 5, **caractérisé en ce que** l'unité d'échange présente des éléments de transport (9z) qui s'étendent le long de la zone de séparation (S10).

9. Système selon la revendication 7 avec un fournisseur (1) selon la revendication 5, **caractérisé en ce que** l'unité d'échange présente une douille de palier (141) avec un axe (B10) de la surface d'enveloppe obliquement cylindrique de la section oscillante coupant l'axe (A) de l'arbre (5) en un point (P10) qui se trouve à ou sous la hauteur de prélèvement du corps de stockage (3).

10. Système avec un fournisseur (1) selon la revendication 6, **caractérisé en ce que** l'unité d'échange présente une douille de palier (140') avec un axe (B2') de la surface d'enveloppe (140') obliquement cylindrique de la section oscillante qui coupe l'axe de l'arbre (5) en un point (P2') qui se trouvé dans une zone au niveau d'une transition entre une section de séparation (S1) et une section de collecte (S2).
